# FASCICULE DE BREVET EUROPEEN

(11) **EP 0 699 614 B1**
(45) Date de publication et mention de la délivrance du brevet: **09.12.1998**
(21) Numéro de dépôt: 95401965.9
(22) Date de dépôt: 28.08.1995
(51) Int. Cl.: B65H 61/00, F42B 15/04, G01P 3/54

(54) **Procédé et dispositif de contrôle du déroulement d'une bobine**
Verfahren und Vorrichtung zum Überwachen des Abwickelns einer Spule
Method and device for monitoring the unwinding of a bobbin

(30) Priorité: 30.08.1994 FR 9410425
(43) Date de publication de la demande: 06.03.1996
(73) Titulaire: AEROSPATIALE Société Nationale Industrielle, 75781 Paris Cédex 16 (FR)
(72) Inventeur: Boue, Francis, F-18000 Bourges (FR); Lacaisse, Gilles, F-18000 Bourges (FR)
(74) Mandataire: Dubois-Chabert, Guy

(56) Documents cités:
- EP-A- 0 442 327
- FR-A- 2 675 250
- GB-A- 2 284 480
- PATENT ABSTRACTS OF JAPAN vol. 7, no. 48 (P-178) 24 Février 1983 & JP-A-57 196 157 (MITSUBISHI DENKI KK) 2 Décembre 1982

## Description

L'invention concerne un procédé permettant de contrôler le déroulement d'une bobine, ainsi qu'un dispositif mettant en oeuvre ce procédé.

Le procédé et le dispositif selon l'invention permettent notamment d'accéder à des informations telles que la fréquence de dévidage des spires, le nombre de spires dévidées, la vitesse de déroulement de la bobine, la longueur de fil déroulée, le nombre de couches de fil dévidées de la bobine, etc...

Ce procédé et ce dispositif s'appliquent à toutes les techniques dans lesquelles deux objets s'éloignant l'un de l'autre restent reliés, au moins temporairement, par un fil. Il trouve une application privilégiée dans le cas des engins filoguidés, dans lesquels des informations sont transmises, généralement dans les deux sens, entre l'engin et son poste de tir, afin notamment de permettre un pilotage à distance de cet engin.

Dans l'ensemble de la demande, le mot "fil" désigne indifféremment tout organe apte à être enroulé sur une bobine, tel qu'un fil électrique, une fibre optique, un câble, un tuyau, etc...

Les dispositifs connus qui permettent de contrôler le déroulement d'une bobine peuvent être classés en deux catégories. La première catégorie repose sur l'utilisation de capteurs optiques fonctionnant sans contact. La seconde catégorie repose sur la rupture mécanique de boucles de fils électriques placés dans l'épaisseur de la bobine.

La première catégorie de dispositifs connus est illustrée notamment par le document FR-A-2 533 689. Il s'agit d'un système particulièrement complexe qui détecte des marques faites sur le câble qui se déroule d'un treuil. Un tel système n'est pratiquement pas utilisable dans le cas du déroulement très rapide d'un fil de grande longueur.

La forme de réalisation de la figure 1 du document FR-A-2 675 250 propose également, dans l'application aux engins filoguidés, de déterminer la vitesse de vol de l'engin au moyen d'un système optique qui détecte la présence de repères sur le fil. Il s'agit d'une technique mal adaptée à la fabrication en grande série de bobines de fils fragiles et de grande longueur. En effet, la réalisation des repères sur le fil constitue une étape supplémentaire délicate, compte tenu de la fragilité de celui-ci.

Dans le document FR-A-2 675 250, la forme de réalisation de la figure 2 illustre la deuxième catégorie de dispositifs connus pour procéder à la surveillance du dévidage d'une bobine. Cette deuxième catégorie de dispositifs est également illustrée par le document FR-A-1 308 884. Dans les deux cas, des boucles en un matériau électriquement conducteur sont noyées dans la bobine, à des niveaux prédéterminés. Le dévidage du fil conduit à la rupture successive de chacune des boucles. La détection de l'ouverture des différents circuits électriques dans lesquels ces boucles sont intégrées permet de connaître la longueur de fil dévidée et d'en déduire différentes informations telles que la vitesse de déplacement de l'engin sur lequel est embarqué la bobine.

Les procédés de contrôle de dévidage de fil appartenant à cette deuxième catégorie présentent eux-aussi de nombreux inconvénients. En premier lieu, l'intégration d'un certain nombre de boucles électriquement conductrices dans la bobine est difficilement compatible avec une fabrication en grande série. Par ailleurs, la présence de ces boucles se traduit par une résistance au dévidage accrue, qui risque d'entraîner la rupture du fil lorsque celui-ci est très fragile.

L'invention a principalement pour objet un procédé nouveau, permettant de contrôler le déroulement d'une bobine sans qu'il soit nécessaire d'effectuer aucun marquage préalable sur le fil, et sans interférence mécanique avec la bobine ou son capot de protection, de telle sorte que l'utilisation de ce procédé soit sans incidence sur la fabrication de la bobine et sur le dévidage du fil.

Selon l'invention, ce résultat est obtenu au moyen d'un procédé de contrôle du déroulement d'une bobine, caractérisé par le fait qu'il consiste à :
- capter un signal sonore produit par le déroulement de la bobine ; et
- traiter ce signal sonore pour en déduire au moins une information liée à la fréquence de dévidage des spires de la bobine.

Comme les procédés utilisant un signal optique, ce procédé utilisant un signal sonore permet d'effectuer une mesure sans contact avec le fil et la bobine. Il n'a donc aucune influence sur le déroulement de cette dernière. De plus, il ne nécessite pas un accès visuel à la bobine, de sorte qu'il autorise la présence d'un capot. En outre, aucun marquage préalable du fil n'est nécessaire.

Par ailleurs, ce procédé ne nécessite pas non plus d'introduire des boucles en matériau électriquement conducteur à l'intérieur de la bobine. Il n'augmente donc pas les risques de cassure du fil lors de son déroulement. En outre, il n'a pas à être pris en compte lors de la fabrication des bobines.

Dans une forme de réalisation préférentielle de l'invention, on capte le signal sonore en un emplacement décalé latéralement par rapport à l'axe de la bobine et situé à proximité d'une extrémité de dévidage de cette dernière.

De préférence, on capte et on traite le signal sonore en continu, pour en déduire une évolution, en fonction du temps, de l'information liée à la fréquence de dévidage.

L'information liée à la fréquence de dévidage est choisie dans le groupe comprenant : la fréquence de dévidage des spires de la bobine, le nombre de spires dévidées, la vitesse de déroulement de la bobine, la longueur de fil déroulée de la bobine, le nombre de couches de fil dévidées de la bobine, et la vitesse de déplacement relatif entre deux objets liés par le fil.

L'invention a aussi pour objet un dispositif de contrôle du déroulement d'une bobine, caractérisé en ce qu'il comprend :
- des moyens pour capter un signal sonore produit par le déroulement de la bobine ; et
- des moyens de traitement pour traiter un signal périodique délivré par les moyens pour capter le signal sonore, afin d'en déduire au moins une information liée à la fréquence de dévidage des spires de la bobine.

Avantageusement, les moyens pour capter le signal sonore comprennent un microphone, placé préférentiellement sur le côté de la bobine, à proximité d'une extrémité de dévidage de cette dernière. Le microphone peut aussi se situer à proximité de la bobine ou à l'intérieur du noyau bobiné.Ces moyens comprennent de plus un sonomètre transformant un signal de pression engendré par le microphone en un signal électrique constituant ledit signal périodique.

Dans une première forme de réalisation de l'invention, les moyens de traitement comprennent un convertisseur fréquence-tension connecté à la sortie des moyens pour capter le signal sonore et délivrant un signal représentatif de la fréquence de déroulement des spires de la bobine.

Dans ce cas, les moyens de traitement peuvent comprendre de plus un circuit multiplicateur connecté à la sortie du convertisseur fréquence-tension, multipliant le signal représentatif de la fréquence de déroulement des spires par un coefficient correspondant à la longueur d'une spire, et délivrant un signal représentatif de la vitesse de déroulement de la bobine.

Les moyens de traitement peuvent aussi comprendre un circuit intégrateur connecté à la sortie du circuit multiplicateur et délivrant un signal représentatif de la longueur de fil déroulée de la bobine.

Dans une deuxième forme de réalisation de l'invention, les moyens de traitement comprennent un compteur d'impulsions connecté à la sortie des moyens pour capter le signal sonore et délivrant un signal représentatif du nombre de spires déroulées de la bobine.

Dans ce cas, les moyens de traitement peuvent comprendre de plus un circuit multiplicateur connecté à la sortie du compteur d'impulsions, multipliant le signal représentatif du nombre de spires déroulées par un coefficient correspondant à la longueur d'une spire, et délivrant un signal représentatif de la longueur de fil déroulée de la bobine.

On décrira à présent, à titre d'exemples non limitatifs, deux formes de réalisation préférentielles de l'invention, en se référant aux dessins annexés, dans lesquels :
- la figure 1 est un schéma synoptique illustrant une première forme de réalisation d'un dispositif de contrôle du déroulement d'une bobine, conforme à l'invention ;
- la figure 2 est une courbe représentant les variations, en fonction du temps t (en millisecondes), du signal de pression P (en µ bars) issu du microphone dans le dispositif de contrôle de la figure 1 ;
- la figure 3 est une courbe représentant les variations, en fonction du temps t (en millisecondes), du signal de fréquence f (en Hertz) délivré par le convertisseur fréquence/tension du dispositif de contrôle illustré sur la figure 1 ; et
- la figure 4 est un schéma synoptique comparable à la figure 1 illustrant une deuxième forme de réalisation d'un dispositif de contrôle selon l'invention.

Sur la figure 1, la référence 10 désigne de façon générale une bobine telle qu'une bobine embarquée sur un engin filoguidé. Cette bobine comporte un mandrin 12 sur lequel est enroulé un fil 14 représenté en cours de déroulement. La bobine 10 comprend en outre un capot de protection 16 qui entoure le fil bobiné et n'autorise le dévidage du fil 14 que par une extrémité de la bobine, tournée vers la gauche sur la figure 1.

Dans l'application à un engin filoguidé, une grande longueur de fil 14 (plusieurs dizaines de kilomètres) est enroulée sur le mandrin 12 et le dévidage s'effectue à grande vitesse.

Lors de ce dévidage à grande vitesse, le fil produit un bruit qui présente un caractère périodique. La durée de la période de ce bruit est égale au temps mis par le fil pour dévider une spire de la bobine 10.

L'invention repose sur cette observation et consiste à capter le signal sonore correspondant à ce bruit, puis à le traiter pour en déduire une ou plusieurs informations liées à la fréquence de dévidage des spires de la bobine 10 telles que la vitesse de déroulement de la bobine, la longueur de fil déroulée, etc...

Afin de capter le signal sonore correspondant au bruit émis par le fil 14 lors de son dévidage, on place à proximité de la bobine 10 un microphone 18. Plus précisément, le microphone 18 est placé sur le côté de la bobine 10, à l'extérieur du capot 16, en un emplacement décalé latéralement par rapport à l'axe de la bobine. De plus, le microphone 18 est placé à proximité de l'extrémité de la bobine 10 vers laquelle le fil 14 se dévide, c'est-à-dire à proximité de l'extrémité gauche de la bobine sur la figure 1.

Le microphone 18 transforme le signal sonore produit par le dévidage du fil 14 en un signal de pression P (en µ bars) dont l'évolution en fonction du temps t (en millisecondes) est illustrée à titre d'exemple sur la figure 2. Dans l'exemple de mesure illustré par cette figure, le signal de pression délivré par le microphone 18 oscille entre des valeurs de pression positive et négative selon une période T sensiblement égale à 4 ms. Cela signifie qu'une spire du fil 14 est dévidée de la bobine 10 en 4 ms. On comprend que l'exploitation de cette mesure permet d'en déduire des informations telles que la fréquence de dévidage des spires, la vitesse de déroulement de la bobine, la longueur de fil déroulée, etc...

Le signal de pression délivré par le microphone 18 est transmis à un sonomètre 20 qui le transforme en un signal électrique dont l'amplitude varie selon les variations d'amplitude du signal de pression admis dans ce sonomètre.

La sortie du sonomètre 20 est connectée à un convertisseur fréquence/tension 22 qui délivre en sortie un signal dont l'amplitude est représentative de la fréquence de déroulement des spires de la bobine 10.

La figure 3 représente à titre d'exemple les variations du signal f (en Hz) délivré par le convertisseur fréquence/tension 22, en fonction du temps t (en ms). Dans cet exemple, la fréquence de déroulement des spires reste généralement comprise entre 240 Hz et 260 Hz.

Comme on l'a représenté sur la figure 1, lorsqu'on désire connaître la vitesse de déroulement du fil 14, on raccorde la sortie du convertisseur fréquence/tension 22 à un circuit multiplicateur 24. Ce circuit 24 multiplie le signal f délivré par le convertisseur 22 par un coefficient correspondant à la longueur d'une spire de la bobine 10. Etant donné que cette longueur varie selon la couche de fil en cours de déroulement, un coefficient différent est de préférence appliqué pour chacune des couches de la bobine. L'ensemble des coefficients d'une bobine 10 déterminée est mis en mémoire avant le lancement de l'engin ainsi que le nombre de spires correspondant à chacune des couches, afin que le coefficient soit automatiquement adapté au fur et à mesure du déroulement du fil 14.

Dans la configuration illustrée sur la figure 1, le signal représentatif de la vitesse de déroulement de la bobine 10, délivré par le circuit multiplicateur 24, peut aussi être utilisé pour calculer la longueur de fil 14 déroulée de la bobine 10. A ce effet, le signal issu du circuit multiplicateur 24 est injecté dans un circuit intégrateur 26 dont la sortie est représentative de cette longueur de fil déroulée de la bobine.

Il est à noter que le microphone 18 capte en continu le signal sonore produit par le déroulement du fil 14. De façon comparable, les moyens de traitement constitués par le convertisseur fréquence/tension 22, le circuit multiplicateur 24 et le circuit intégrateur 26 traitent en continu le signal sonore capté par le microphone 18, de façon à en déduire une évolution de la fréquence de dévidage de la bobine 10 en fonction du temps ainsi que les évolutions correspondantes de la vitesse de déroulement de la bobine et de la longueur de fil déroulée en fonction du temps.

La figure 4 représente un ensemble de mesures comparable à celui qui vient d'être décrit en se référant à la figure 1, mais dans lequel le traitement du signal délivré par le sonomètre 20 s'effectue de manière différente.

Dans cette forme de réalisation, le microphone 18 est placé de la même manière que précédemment par rapport à la bobine 10. En outre, le signal de pression délivré par le microphone 18 est transformé en un signal électrique par un sonomètre 20.

Cependant, au lieu d'être introduit dans un convertisseur fréquence/tension comme dans la première forme de réalisation décrite, le signal électrique délivré par le sonomètre 20 est transmis à un compteur d'impulsions 28. Ce compteur d'impulsions 28 délivre un signal de sortie dont l'amplitude est représentative de l'évolution du nombre de spires dévidées de la bobine 10, en fonction du temps.

Ce signal issu du compteur d'impulsions 28 est injecté dans un circuit multiplicateur 30 qui peut être identique au circuit multiplicateur 24 utilisé dans la première forme de réalisation décrite en référence à la figure 1. Ce circuit multiplicateur 30 permet, comme le précédent, de multiplier le signal d'entrée par un coefficient correspondant à la longueur d'une spire du fil 14 en cours de déroulement. La sortie de ce circuit multiplicateur 30 est alors représentative de la longueur de fil déroulée de la bobine 10 puisque le signal injecté dans le circuit multiplicateur est lui-même représentatif du nombre de spires dévidées.

Bien entendu, d'autres modes de traitement des signaux délivrés par le sonomètre 20 peuvent être envisagés, selon les informations désirées par l'utilisateur, sans sortir du cadre de l'invention.

## Revendications

1. Procédé de contrôle du déroulement d'une bobine (10), caractérisé par le fait qu'il consiste à :
- capter un signal sonore produit par le déroulement de la bobine (10) ; et
- traiter ce signal sonore pour en déduire au moins une information liée à la fréquence de dévidage des spires de la bobine.

2. Procédé selon la revendication 1, caractérisé par le fait qu'on capte le signal sonore en un emplacement décalé latéralement par rapport à l'axe de la bobine (10).

3. Procédé selon l'une quelconque des revendications 1 et 2, caractérisé par le fait qu'on capte le signal sonore à proximité d'une extrémité de dévidage de la bobine (10).

4. Procédé selon l'une quelconque des revendications 1 à 3, caractérisé par le fait qu'on capte et qu'on traite le signal sonore en continu, pour en déduire une évolution, en fonction du temps, de l'information liée à la fréquence de dévidage.

5. Procédé selon l'une quelconque des revendications précédentes, caractérisé par le fait que l'information liée à la fréquence de dévidage est choisie dans le groupe comprenant : la fréquence de dévidage des spires de la bobine (10), le nombre de spires dévidées, la vitesse de déroulement de la bobine (10), la longueur de fil (14) déroulée de la bobine (10), le nombre de couches de fil (14) dévidées de la bobine (10), et la vitesse de déplacement relatif entre deux objets liés par le fil (14).

6. Dispositif de contrôle du déroulement d'une bobine (10), caractérisé par le fait qu'il comprend :
- des moyens (18, 20) pour capter un signal sonore produit par le déroulement de la bobine (10) ; et
- des moyens de traitement (22, 24, 26 ; 28, 30) pour traiter un signal périodique délivré par les moyens pour capter le signal sonore, afin d'en déduire au moins une information liée à la fréquence de dévidage des spires de la bobine (10).

7. Dispositif selon la revendication 6, caractérisé par le fait que les moyens pour capter le signal sonore comprennent un microphone (18).

8. Dispositif selon la revendication 7, caractérisé par le fait que les moyens pour capter le signal sonore comprennent de plus un sonomètre (20) transformant un signal de pression engendré par le microphone (18) en un signal électrique constituant ledit signal périodique.

9. Dispositif selon l'une quelconque des revendications 6 à 8, caractérisé par le fait que les moyens de traitement comprennent un convertisseur fréquence-tension (22) connecté à la sortie des moyens (18, 20) pour capter le signal sonore et délivrant un signal représentatif de la fréquence de déroulement des spires de la bobine (10).

10. Dispositif selon la revendication 9, caractérisé par le fait que les moyens de traitement comprennent de plus un circuit multiplicateur (24) connecté à la sortie du convertisseur fréquence-tension, multipliant le signal représentatif de la fréquence de déroulement des spires par un coefficient correspondant à la longueur d'une spire, et délivrant un signal représentatif de la vitesse de déroulement de la bobine (10).

11. Dispositif selon la revendication 10, caractérisé par le fait que les moyens de traitement comprennent de plus un circuit intégrateur (26) connecté à la sortie du circuit multiplicateur (24) et délivrant un signal représentatif de la longueur de fil (14) déroulée de la bobine (10).

12. Dispositif selon l'une quelconque des revendications 6 à 8, caractérisé par le fait que les moyens de traitement comprennent un compteur d'impulsions (28) connecté à la sortie des moyens (18, 20) pour capter le signal sonore, et délivrant un signal représentatif du nombre de spires déroulées de la bobine (10).

13. Dispositif selon la revendication 12, caractérisé par le fait que les moyens de traitement comprennent de plus un circuit multiplicateur (30) connecté à la sortie du compteur d'impulsions (28), multipliant le signal représentatif du nombre de spires déroulées par un coefficient correspondant à la longueur d'une spire, et délivrant un signal représentatif de la longueur de fil (14) déroulée de la bobine (10).

## Claims

1. Method of monitoring the unwinding of a reel (10), characterized in that it consists in:
- picking up an acoustic signal produced by the unwinding of the reel (10); and
- processing this acoustic signal in order to deduce therefrom at least one item of information relating to the pay-out frequency of the turns of the reel.

2. Method according to Claim 1, characterized in that the acoustic signal is picked up at a point which is laterally offset with respect to the axis of the reel (10).

3. Method according to either of Claims 1 and 2, characterized in that the acoustic signal is picked up near a pay-out end of the reel (10).

4. Method according to any one of Claims 1 to 3, characterized in that the acoustic signal is picked up and processed continuously, in order to deduce therefrom a change over time in the information relating to the pay-out frequency.

5. Method according to any one of the preceding claims, characterized in that the information relating to the pay-out frequency is chosen from the group comprising: the pay-out frequency of the turns of the reel (10), the number of turns paid out, the rate of unwinding of the reel (10), the length of wire (14) unwound from the reel (10), the number of wire layers (14) paid out from the reel (10) and the speed of relative movement between two objects connected by the wire (14).

6. Device for monitoring the unwinding of a reel (10), characterized in that it comprises:
- means (18, 20) for picking up an acoustic signal produced by the unwinding of the reel (10); and
- processing means (22, 24, 26; 28, 30) for processing a periodic signal delivered by the means for picking up the acoustic signal, so as to deduce therefrom at least one item of information relating to the pay-out frequency of the turns of the reel (10).

7. Device according to Claim 6, characterized in that the means for picking up the acoustic signal comprise a microphone (18).

8. Device according to Claim 7, characterized in that the means for picking up the acoustic signal additionally comprise a sonometer (20) which converts a pressure signal generated by the microphone (18) into an electrical signal constituting the said periodic signal.

9. Device according to any one of Claims 6 to 8, characterized in that the processing means comprise a frequency-voltage converter (22) connected to the output of the means (18, 20) for picking up the acoustic signal and delivering a signal representative of the unwinding frequency of the turns of the reel (10).

10. Device according to Claim 9, characterized in that the processing means additionally comprise a multiplier circuit (24) connected to the output of the frequency-voltage converter, multiplying the signal representative of the unwinding frequency of the turns by a coefficient corresponding to the length of one turn, and delivering a signal representative of the rate of unwinding of the reel (10).

11. Device according to Claim 10, characterized in that the processing means additionally comprise an integrator circuit (26) connected to the output of the multiplier circuit (24) and delivering a signal representative of the length of wire (14) unwound from the reel (10).

12. Device according to any one of Claims 6 to 8, characterized in that the processing means comprise a pulse counter (28) connected to the output of the means (18, 20) for picking up the acoustic signal and delivering a signal representative of the number of turns unwound from the reel (10).

13. Device according to Claim 12, characterized in that the processing means additionally comprise a multiplier circuit (30) connected to the output of the pulse counter (28), multiplying the signal representative of the number of turns unwound by a coefficient corresponding to the length of one turn, and delivering a signal representative of the length of wire (14) unwound from the reel (10).

## Patentansprüche

1. Verfahren zur Überwachung des Abwickelns einer Spule (10), **dadurch gekennzeichnet**, daß es umfaßt:
- das Aufnehmen eines Schallsignals, erzeugt durch die Abwicklung der Spule (10); und
- das Behandeln dieses Schallsignals, um daraus wenigstens eine mit der Abspulfrequenz der Windungen der Spule verbundene Information abzuleiten.

2. Verfahren nach Anspruch 1, dadurch gekennzeichnet, daß man das Schallsignal an einer Stelle aufnimmt, die in bezug auf die Achse der Spule (10) seitlich verschoben ist.

3. Verfahren nach einem der Ansprüche 1 und 2, dadurch gekennzeichnet, daß man das Schallsignal in der Nähe eines Abspulendes des Spule (10) aufnimmt.

4. Verfahren nach einem der Ansprüche 1 bis 3, dadurch gekennzeichnet, daß man das Schallsignal kontinuierlich aufnimmt und verarbeitet, um daraus in Abhängigkeit von der Zeit eine Entwicklung der mit der Abspulfrequenz verbundenen Information abzuleiten.

5. Verfahren nach einem der vorangehenden Ansprüche, dadurch gekennzeichnet, daß die mit der Abspulfrequenz verbundene Information aus der Gruppe gewählt wird, die folgende Informationen umfaßt: die Abspulfrequenz der Windungen der Spule (10), die Anzahl der abgespulten Windungen, die Abwickelgeschwindigkeit der Spule (10), die von der Spule (10) abgewickelte Länge der Faser- bzw. des Drahts (14), die Anzahl der von der Spule (10) abgewickelten Schichten der Faser bzw. des Drahts (14) und die Geschwindigkeit der Relativbewegung zwischen zwei durch diese Faser bzw. diesen Draht (14) verbundene Objekte.

6. Vorrichtung zur Überwachung des Abwickelns einer Spule (10),
**dadurch gekennzeichnet**, daß sie gebildet wird durch:
- Aufnahmeeinrichtungen (18, 20) eines Schallsignals, erzeugt durch das Abwickeln der Spule (10); und
- Verarbeitungseinrichtungen (22, 24, 26; 28, 30) zum Verarbeiten eines durch die Schallsignal-Aufnahmeeinrichtungen gelieferten periodischen Signals, um daraus wenigstens eine mit der Abspulfrequenz der Windungen der Spule (10) verbundene Information abzuleiten.

7. Vorrichtung nach Anspruch 6, dadurch gekennzeichnet, daß die Schallsignal-Aufnahmeeinrichtungen ein Mikrophon (18) umfassen.

8. Vorrichtung nach Anspruch 7, dadurch gekennzeichnet, daß die Schallsignal-Aufnahmeeinrichtungen zudem ein Sonometer (20) umfassen, das ein durch das Mikrophon (18) erzeugtes Drucksignal in ein elektrisches Signal umwandelt, das das genannte periodische Signal bildet.

9. Vorrichtung nach einem der Ansprüche 6 bis 8, dadurch gekennzeichnet, daß die Verarbeitungseinrichtungen einen Frequenz-Spannungs-Umsetzer (22) umfassen, verbunden mit dem Ausgang der Einrichtungen (18, 20), um das Schallsignal aufzunehmen und ein für die Abwickelfrequenz der Windungen der Spule (10) repräsentatives Signal zu liefern.

10. Vorrichtung nach Anspruch 9, dadurch gekennzeichnet, daß die Verarbeitungseinrichtungen zudem eine Multiplizierschaltung (24) umfassen, verbunden mit dem Ausgang des Frequenz-Spannungs-Umsetzers, die das für die Abwickelfrequenz der Windungen repräsentative Signal mit einem der Länge einer Windung entsprechenden Koeffizienten multipliziert und ein für die Abwickelgeschwindigkeit der Spule (10) repräsentatives Signal liefert.

11. Vorrichtung nach Anspruch 10, dadurch gekennzeichnet, daß die Verarbeitungseinrichtungen zudem eine Integrierschaltung (26) umfassen, die verbunden ist mit dem Ausgang der Multiplizierschaltung (24) und ein für die von der Spule (10) abgewickelte Länge des Drahts bzw. der Faser (14) repräsentatives Signal liefert.

12. Vorrichtung nach einem der Ansprüche 6 bis 8, dadurch gekennzeichnet, daß die Verarbeitungseinrichtungen einen mit dem Ausgang der Schallsignal-Aufnahmeeinrichtungen (18, 20) verbundenen Impulszähler (28) umfassen, der ein Signal liefert, das repräsentativ ist für die Anzahl der von der Spule (10) abgewickelten Windungen.

13. Vorrichtung nach Anspruch 12, dadurch gekennzeichnet, daß die Verarbeitungseinrichtungen zudem eine Multiplizierschaltung (30) umfassen, verbunden mit dem Ausgang des Impulszählers (28), die das für die Anzahl der abgewickelten Windungen repräsentative Signal multipliziert mit einem der Länge einer Windung entsprechenden Koeffizienten und ein für die von der Spule (10) abgewickelte Länge der Faser bzw. des Drahts (14) repräsentatives Signal liefert.
